# EUROPÄISCHE PATENTANMELDUNG

(11) **EP 0 048 785 A1**
(43) Veröffentlichungstag der Anmeldung: **07.04.1982**
(21) Anmeldenummer: 81101339.0
(22) Anmeldetag: 25.02.1981
(51) Int. Cl.: G08B 5/00, G09F 19/08

(54) **Aufblasbare Kunststoffhand als optisches Hilfsmittel für Autostopper**

(71) Anmelder: Szauer, Richard, Jr., D-7770 Überlingen (DE)
(72) Erfinder: Szauer, Richard, Jr., D-7770 Überlingen (DE)

(57) **Zusammenfassung**

Diese als Signal wirkende, dünnwandige aufblasbare Kunststoffhand besteht hauptsächlich aus zwei grossen Kunststoffflächen (2 und 3), die miteinander an der Nahtstelle (5) luftdicht verklebt sind.

Zum Aufblasen mit Luft als Füllgas befindet sich ein Ventil mit Stöpsel (4) an einer beliebigen Stelle der Kunststoffhand. Damit die leichte, im Funktionszustand aufgeblasene Hand mühelos festgehalten werden kann, ist an der Rückfläche der Hand (3) ein Halteband (6) aus demselben Material vorgesehen.

## Beschreibung

Die Erfindung bezieht sich auf eine aus dünnem Kunststoff hergestellte, aufblasbare stilisierte Hand, die in der wohlbekannten Stellung, wie Autoanhalter ihre Hand halten (Zeige-, Mittel-, Ring- und Kleinfinger gebeugt und der Daumen nach oben gerichtet) -- in überdimensionaler Größe produziert -- als optisches Hilfsmittel für Autostopper dient.

Die Grundidee ist die, einen Autostopper im heutigen, mit Reizen überfluteten Straßenverkehr mit einem billigen, leicht verpackbaren Hilfsmittel, das gleichzeitig signalhaft wirkt, für den Kraftfahrer aufmerksam zu machen, aufgrund der Ausführung der Hand die Sympathie des Autofahrers zu gewinnen und dadurch die Wahrscheinlichkeit zu erhöhen, mitgenommen zu werden.

Eine solche Hand ist insbesondere für Jugendliche und für Leute mit kleiner Brieftasche gedacht. Anforderungen an solch eine Hand sind, leicht und wetterfest, im Funktionszustand möglichst groß und nach Gebrauch im zusammengelegten Zustand leicht verstaubar zu sein. Das geringe Gewicht wird erstens durch die Wahl des Materials Kunststoff gewährt, zweitens dadurch, daß die Kunststoffhand aufblasbar ist. Diese Tatsache ist auch der Grund dafür, daß aus der Hand nach Gebrauch die zumeist atmosphärische Luft als Füllgas herausgedrückt wird und sich die Kunststoffhand zusammenfalten und leicht verstauen läßt. Vor dem Gebrauch muß sie entfaltet und aufgeblasen werden.

Ein Ausführungsbeispiel der Erfindung wird anhand der Zeichnungen erläutert. Es zeigen
Fig.1 eine erfindungsmäßige Hand in Vorderansicht
Fig.2 eine Hand in der Rückenansicht
Fig.3 eine Hand in Seitenansicht.

In den Figuren ist eine aufblasbare Kunststoffhand für Autostopper dargestellt, bei welcher mit (1) die ganze Hand, mit (2) die dem entgegenkommenden Strassenverkehr zugewandte Seite, mit (3) dem Verkehr abgewandte Seite bezeichnet wird, wobei (4) das Aufblasventil, (5) die Nahtstelle der beiden Flächen und (6) das Halteband darstellt.

## Patentansprüche

1) Dünnwandige, aufblasbare, überdimensionale, insbesondere aus Kunststoff hergestellte, hauptsächlich schematische Hand, dadurch gekennzeichnet, daß -- wie bei Autoanhaltern -- der Zeige-, Mittel-, Ring- und Kleinfinger zu einer Faust zusammengeballt sind, während der Daumen in allen Gelenken gestreckt abgebildet ist.

2) Hand nach Anspruch 1, die entweder aus einem Stück oder aus zwei Teilen (2 und 3) bestehend an der Nahtstelle (5) ringsum zusammengeschweißt oder geklebt, oder geklebt und geschweißt ist oder durch ein hier nicht aufgeführtes Verfahren luftdicht abgedichtet ist.

3) Hand nach Anspruch 1 und 2, aus beliebigen, leichten, glatten Stoffen wie Kunststoffen (durchsmchtigen, dehnbaren, plastischen) mit Leinen durchwebten Kunststoffen oder ähnlichen Materialien hergestellt.

4) Hand nach Anspruch 1, dadurch gekennzeichnet, daß vor allem die Fläche bunt bedruckt ist, die zum entgegenkommenden Straßenverkehr gewandt ist: bei Rechtsverkehr (2), bei Linksverkehr (3).

5) Hand nach Anspruch 1 - 4, bei der die dem entgegenkommenden Straßenverkehr zugewandte Handfläche reliefartig gestaltet werden kann.

6) Hand nach Anspruch 1, bei der auf der Rückseite (3) zum sicheren Festhalten ein Band (6) vorgesehen ist.

7) Hand nach Anspruch 1, bei der der Rand (die Nahtstelle) (5) zur Betonung der Handsilhouette durch eine dicke Umrandungslinie konturiert werden kann.

8) Hand nach Anspruch 1, bei der das zum Aufblasen der Hand dienende Ventil mit dazugehörendem Stöpsel wie bei Luftmatratzen oder aufblasbaren Kinderspielzeugen an einer der beiden Flächen (2 und 3) oder am Rand (5), an dem die beiden Seiten zusammengeklebt sind, angebracht ist.

9) Hand nach Anspruch 1, aus glattem Kunststoff, auf den der Autostopper mit einem abwaschbaren Filzstift den Namen oder die Anfangsbuchstaben der Stadt schreiben kann, die sein Reiseziel ist.
